# EUROPÄISCHE PATENTSCHRIFT

(11) **EP 0 731 217 B1**
(45) Veröffentlichungstag und Bekanntmachung des Hinweises auf die Patenterteilung: **12.01.2000**
(21) Anmeldenummer: 96890013.4
(22) Anmeldetag: 01.02.1996
(51) Int. Cl.: E01B 27/17, E01B 27/13

(54) **Stopfmaschine, Maschineanordnung und Verfahren zum Unterstopfen eines Gleises**
Tamping machine, assembly and method for tamping a railway track
Machine à bourrage, assemblage et procédé de bourrage d'une voie ferrée

(30) Priorität: 07.03.1995 AT 39795
(43) Veröffentlichungstag der Anmeldung: 11.09.1996
(73) Patentinhaber: Franz Plasser Bahnbaumaschinen- Industriegesellschaft m.b.H., 1010 Wien (AT)
(72) Erfinder: Theurer, Josef, A-1010 Wien (AT)

(56) Entgegenhaltungen:
- US-A- 3 448 692
- US-A- 3 494 297
- US-A- 3 744 428
- US-A- 4 224 874
- US-A- 5 379 700

## Beschreibung

Die Erfindung betrifft ein Verfahren zum Unterstopfen eines Gleises, wobei in einem bezüglich der Arbeitsrichtung ersten Arbeitsvorgang eine Unterstopfung einer Schwellengruppe und in einem weiteren, nachfolgenden Arbeitsvorgang eine Unterstopfung der restlichen, beim ersten Arbeitsvorgang übersprungenen Schwellen durchgeführt wird.

Eine Stopfmaschine bzw. Maschinenanordnung zur Durchführung eines derartigen Verfahrens ist bereits durch die US 5 379 700 bekannt. Diese speziell zur Bearbeitung von Weichenabschnitten ausgebildete Maschinenanordnung setzt sich aus einer Stopfmaschine mit einem Mehrfach-Stopfaggregat sowie einer ankuppelbaren Zusatz-Stopfmaschine mit einem Einschwellen-Stopfaggregat zusammen. Unmittelbar vor dem Arbeitseinsatz wird die Zusatz-Stopfmaschine von der Stopfmaschine abgekuppelt und durch einen eigenen Fahrantrieb unabhängig verfahren. Mit der Stopfmaschine werden sowohl im Stamm- als auch Abzweiggleis jene Schwellenauflager verdichtet, bei denen die Stopfpickel rasch und problemlos in den Schotter eintauchbar sind. Die durch das Mehrfach-Stopfaggregat der Stopfmaschine nicht unterstopften Schwellenauflager werden anschließend durch die unabhängig verfahrbare Zusatz-Stopfmaschine ohne Anhebung des Gleises unterstopft. Durch diese Kombination lassen sich auch Weichenabschnitte mit einem leistungsfähigen Mehrfach-Stopfaggregat unterstopfen.

Durch die US 3 744 428 ist ebenfalls eine aus zwei in Maschinenlängsrichtung hintereinander angeordneten Maschinenrahmen gebildete Stopfmaschine bekannt, wobei jedem Maschinenrahmen ein Mehrfach-Stopfaggregat zugeordnet ist. Das in Arbeitsrichtung nachfolgende Stopfaggregat ist in Maschinenlängsrichtung verschiebbar gelagert. Die Unterstopfung wird derart durchgeführt, daß nach Unterstopfung zweier benachbarter Schwellen durch das vordere Mehrfach-Stopfaggregat die gesamte Maschine unter Überspringen zweier Schwellen um insgesamt vier Schwellen vorgefahren wird. Die solcherart durch das vordere Mehrfach-Stopfaggregat nicht unterstopften Schwellen werden schließlich jeweils durch das nachfolgende Mehrfach-Stopfaggregat unterstopft. Gemäß einer Ausführungsvariante nach Fig. 7 ist es auch bekannt, jedem der beiden Maschinenrahmen anstelle eines Mehrfach-Stopfaggregates zwei Einschwellen-Stopfaggregate zuzuordnen. Diese sind jeweils in einer einem Schwellenabstand entsprechenden Distanz voneinander distanziert. Zum Ausgleich unterschiedlicher Schwellenabstände ist jedes Stopfaggregat in Maschinenlängsrichtung verschiebbar am Maschinenrahmen gelagert. Weitere Stopfmaschinen mit zwei Mehrfach-Stopfaggregaten sind durch US-Patente 4 224 874, 3 595 170 und 3 494 297 bekannt.

Die Aufgabe der vorliegenden Erfindung liegt nun in der Schaffung eines Verfahrens der eingangs beschriebenen Art, mit dem eine genaue und dauerhafte Gleislage mit einer besonders hohen Stopfleistung kombinierbar ist.

Diese Aufgabe wird erfindungsgemäß mit einem Verfahren der gattungsgemäßen Art dadurch gelöst, daß der erste Arbeitsvorgang - als Gruppenunterstopfung bezeichnet - einen insgesamt wenigstens fünf hintereinander angeordnete Schwellen betreffenden Schwellenabschnitt umfaßt, wobei unter Korrektur der Höhen- und Seitenlage des Gleises lediglich eine einer einzigen mittigen Schwelle unmittelbar vorgeordnete Gruppe von Schwellen und eine dieser mittigen Schwelle unmittelbar nachgeordnete Gruppe von Schwellen gleichzeitig unterstopft wird, und daß im nachfolgenden Arbeitsvorgang - als Restunterstopfung bezeichnet - die bei der Gruppenunterstopfung übersprungene bzw. nicht unterstopfte mittlere Schwelle jedes Schwellenabschnittes unterstopft wird.

Das erfindungsgemäße zweistufige Stopfverfahren ergibt eine besonders hohe Stopfleistung, wobei die Restunterstopfung zur Vermeidung einer möglichen Beeinflussung der korrigierten Gleislage auf ein Minimum beschränkt ist. Dabei ist von besonderem Vorteil, daß infolge der mittigen Positionierung der in der Gruppenunterstopfung nicht unterstopften Schwelle zwischen jeweils wenigstens zwei unterstopften Schwellen eine bestmögliche Absicherung der bereits in der ersten Stopfstufe durchgeführten Gleislagekorrektur sichergestellt ist.

Die Erfindung betrifft auch eine Stopfmaschine zum gleichzeitigen Unterstopfen einer Vielzahl von Schwellen eines Gleises, bestehend aus einem auf Schienenfahrwerken abgestützten Maschinenrahmen, zwei jeweils zum gleichzeitigen Unterstopfen von wenigstens zwei Schwellen ausgebildeten und in Maschinenlängsrichtung hintereinander angeordneten Mehrfach-Stopfaggregaten, einem Gleishebe- und Richtaggregat, sowie einem Bezugsystem zur Durchführung von Gleislagekorrekturen, wobei mit der Distanzierung zweier in Maschinenlängsrichtung benachbarter - in ihrer Ausgangsposition zum Unterstopfen befindlicher - und durch einen Beistellantrieb zueinander beistellbarer Stopfpickel jedes Mehrfach-Stopfaggregates ein Schwellenabstand definiert ist. Die Erfindung besteht darin, daß die beiden in Maschinenlängsrichtung aneinandergrenzenden Stopfpickel der beiden Mehrfach-Stopfaggregate in einer einem Schwellenabstand entsprechenden Distanz voneinander distanziert sind, und daß ein erstes Gleishebe- und Richtaggregat zwischen den beiden Mehrfach-Stopfaggregaten angeordnet und ein zweites Gleishebe- und Richtaggregat dem in Arbeitsrichtung vorderen Mehrfach-Stopfaggregat der Stopfmaschine unmittelbar vorgeordnet ist, wobei zwischen den beiden Mehrfach-Stopfaggregaten ein durch Tastrollen am Gleis abrollbares und höhenverstellbar gelagertes Tastorgan angeordnet ist, das über Meßfühler mit einer Bezugslinie des Bezugsystems in Verbindung steht.

Eine derartige Ausbildung einer Stopfmaschine ermöglicht unter vorteilhafter Einbeziehung von in langjährigen Einsätzen bereits bestens bewährten Stopfaggregaten ohne deren konstruktive Änderung eine ganz wesentliche Leistungssteigerung in Verbindung mit einer genauen und dauerhaften Gleislage. Die spezielle Distanzierung der beiden Mehrfach-Stopfaggregate zueinander ist insoferne die ideale Lösung, als einerseits noch keine konstruktiven Probleme bzw. eine gegenseitige Störung durch eine zu nahe Anordnung auftreten und andererseits noch keine - aus einer größeren Distanzierung resultierende - problematische Gleislagefixierung zu erwarten ist. Da nunmehr das durch das Gleishebe- und Richtaggregat in die Soll-Lage angehobene Gleis gleichzeitig im Bereich von wenigstens vier Schwellen unterstopft und somit dauerhaft fixiert wird, ist trotz der im Distanzbereich der beiden Mehrfach-Stopfaggregate unterlassenen Unterstopfung der mittigen Schwelle eine Beibehaltung der Gleislagegenauigkeit auch noch nach Durchführung der restlichen Einschwellen-Unterstopfung sichergestellt. Die Zusatz-Stopfmaschine kann konstruktiv besonders einfach ausgebildet werden, da lediglich die Anordnung eines Einschwellen-Stopfaggregates ohne irgendwelche Zusatzeinrichtungen erforderlich ist.

Die Erfindung betrifft auch noch eine Maschinenanordnung zum Unterstopfen eines Gleises mit einer Stopfmaschine und ist gekennzeichnet durch eine weitere, mit einem eigenen Fahrantrieb selbständig verfahrbare Zusatz-Stopfmaschine mit einem durch einen Antrieb höhenverstellbaren Einschwellen-Stopfaggregat zum Unterstopfen einer einzelnen Schwelle, wobei die beiden Maschinen durch eine Kupplungseinrichtung für eine gemeinsame Überstellfahrt miteinander verbindbar sind.

Diese Maschinenanordnung hat den Vorteil, daß auch bereits im Einsatz befindliche Kleinstopfmaschinen als Zusatz-Stopfmaschinen zur Durchführung der Restunterstopfung einsetzbar sind. Außerdem kann mit der voneinander unabhängigen Verfahrbarkeit die höhere Leistung der vorgeordneten Stopfmaschine ohne Rücksichtnahme auf die Restunterstopfung optimal ausgenützt werden.

Weitere vorteilhafte Ausbildungen ergeben sich aus den Unteransprüchen.

Im folgenden wird die Erfindung anhand von in der Zeichnung dargestellten Ausführungsbeispielen näher beschrieben.

Es zeigen:
Fig. 1 eine Seitenansicht einer Maschinenanordnung, die sich aus einer in Arbeitsrichtung vorgeordneten, zwei Mehrfach-Stopfaggregate aufweisenden Stopfmaschine und einer nachfolgenden Zusatz-Stopfmaschine zusammensetzt,
Fig. 2 und 3 in vergrößerter Form einen vorderen bzw. hinteren Abschnitt der Maschinenanordnung gemäß Fig. 1,
Fig. 4 eine Variante eines Stopfaggregate tragenden Arbeitsrahmens,
Fig. 5 ein weiteres Ausführungsbeispiel einer Stopfmaschine in Seitenansicht, wobei die Zusatz-Stopfmaschine als trailerförmiger Anhänger ausgebildet ist,
Fig. 6 ein weiteres Ausführungsbeispiel in einer Teil-Seitenansicht, wobei die beiden Stopfmaschinen durch einen Längsverschiebeantrieb miteinander verbunden sind, und
Fig. 7 eine Teil-Seitenansicht einer Stopfmaschine in einer weiteren Ausführungsform.

Die in Fig. 1 ersichtliche Maschinenanordnung 1 zum Unterstopfen von Schwellen 22 eines Gleises 2 setzt sich aus einer bezüglich der Arbeitsrichtung (Pfeil 3) vorgeordneten Stopfmaschine 4 und einer nachfolgenden Zusatz-Stopfmaschine 5 zusammen. Beide Stopfmaschinen 4,5 sind durch eine Kupplungseinrichtung 6 lösbar miteinander verbunden.

Die auf Schienenfahrwerken 11 verfahrbare Stopfmaschine 4 - auch als Haupt-Stopfmaschine zu bezeichnen - weist einen aus zwei durch ein Gelenk 7 miteinander verbundenen Teilen 8,9 gebildeten Maschinenrahmen 10 auf, dem endseitig Fahrkabinen 12 zugeordnet sind. Eine Antriebseinheit 13 zur Energieversorgung der verschiedenen Antriebe befindet sich am hinteren, trailerförmig ausgebildeten Teil 9 des Maschinenrahmens 10. Zwischen den beiden Schienenfahrwerken 11, die den brückenförmig ausgebildeten Teil 8 des Maschinenrahmens 10 abstützen, ist ein in Maschinenlängsrichtung verlaufender Arbeitsrahmen 14 vorgesehen. Dieser stützt sich mit seinem hinteren Ende über ein Schienenfahrwerk 15 direkt am Gleis 2 ab, während ein vorderes Ende 16 in einer Lagerung 17 des Maschinenrahmens 10 längsverschiebbar gelagert ist. Durch einen Verschiebeantrieb 66 ist eine Relativverschiebung in Maschinenlängsrichtung zwischen Arbeitsrahmen 14 und Maschinenrahmen 10 durchführbar. Am Arbeitsrahmen 14 sind zwei in Maschinenlängsrichtung hintereinander angeordnete Mehrfach-Stopfaggregate 18,19 befestigt, die jeweils zum gleichzeitigen Unterstopfen von zwei unmittelbar benachbarten Schwellen 22 als Zweischwellen-Stopfaggregate ausgebildet sind.

Wie insbesondere in der vergrößerten Darstellung gemäß Fig. 2 ersichtlich, weist jedes Mehrfach-Stopfaggregat 18,19 pro Schienenlängsseite vier in Maschinenlängsrichtung hintereinander angeordnete, mit Stopfpickeln 20 versehene Stopfwerkzeuge 21 zum gleichzeitigen Unterstopfen zweier unmittelbar benachbarter Schwellen 22 auf. Die durch einen Vibrationsantrieb 23 in Vibration versetzbaren Stopfwerkzeuge 21 sind jeweils durch einen eigenen Beistellantrieb 24 zur Durchführung der Unterstopfung zueinander beistellbar. Zwei in ihrer Ausgangsposition zur Durchführung der Unterstopfung befindliche und zueinander beistellbare Stopfpickel 20 der jeweils ein Paar bildenden Stopfwerkzeuge 21 sind in einem Schwellenabstand a zueinander distanziert. Die beiden in Maschinenlängsrichtung aneinandergrenzenden Stopfpickel 20 der beiden benachbarten Mehrfach-Stopfaggregate 18,19 sind - bezüglich ihrer Position unmittelbar vor der Unterstopfung - ebenfalls in einer einem Schwellenabstand a entsprechenden Distanz voneinander distanziert. Durch Antriebe 25 ist eine Höhenverstellung der beiden Mehrfach-Stopfaggregate 18,19 durchführbar.

Zwischen den beiden Mehrfach-Stopfaggregaten 18,19 ist ein durch Antriebe 26 höhen- und querverstellbares Gleishebe- und Richtaggregat 27 angeordnet bzw. mit dem Arbeitsrahmen 14 verbunden. In diesem Bereich befindet sich außerdem noch ein durch Tastrollen 28 am Gleis 2 abrollbares und höhenverstellbar gelagertes Tastorgan 29 eines Bezugsystems 30. Dieses Tastorgan 29 steht über einen Meßfühler 31 mit einer als gespannte Sehne ausgebildeten Bezugslinie 32 des Bezugsystems 30 in Verbindung. Dem in Arbeitsrichtung vorderen Mehrfach-Stopfaggregat 19 ist ein zweites Gleishebe- und Richtaggregat 27 unmittelbar vorgeordnet.

In einer mit dem Maschinenrahmen 10 verbundenen und über das Schienenfahrwerk 15 des Arbeitsrahmens 14 vorkragenden Arbeitskabine 33 ist eine zentrale Steuereinrichtung 34 zur Steuerung der beiden Mehrfach-Stopfaggregate 18,19 und der beiden Gleishebe- und Richtaggregate 27 untergebracht. Für einen kontinuierlichen Arbeitsvorschub des Maschinenrahmens 10 sind Fahrantriebe 35 vorgesehen. Zur Kennzeichnung der beim ersten Stopfvorgang, der durch die gleichzeitige Unterstopfung von vier Schwellen 22 auch als Gruppenunterstopfung zu bezeichnen ist, durch die beiden Mehrfach-Stopfaggregate 18,19 nicht unterstopften Schwelle 22 ist eine Markiervorrichtung 36, z.B. zum Versprühen von Farbe, in Verbindung mit einem Schwellentaster 37 vorgesehen.

Wie insbesondere in Fig. 3 ersichtlich, weist die Zusatz-Stopfmaschine 5 einen auf Schienenfahrwerken 38 abgestützten Maschinenrahmen 39 auf. Dieser ist zwischen den beiden Schienenfahrwerken 38 nach oben gekröpft ausgebildet und durch eine obere, im Winkel zur Gleisebene geneigt angeordnete Umrißebene 40 begrenzt. Die Neigung dieser Umrißebene 40 ist derart, daß deren Abstand von einer Schienenoberkante 41 an einem - zum Anschluß an die Stopfmaschine 4 vorgesehenen - Ende 42 des Maschinenrahmens 39 höchstens 3,5 Meter und am gegenüberliegenden Ende höchstens 2 Meter beträgt.

Zwischen den beiden Schienenfahrwerken 38 der Zusatz-Stopfmaschine 5 ist lediglich ein Einschwellen-Stopfaggregat 43 und eine Arbeitskabine 44 mit einer Steuereinrichtung 45 vorgesehen. Die Arbeitskabine 44 ist ebenso wie das Einschwellen-Stopfaggregat 43 unterhalb eines nach oben gekröpft ausgebildeten und zur Gleisebene geneigten Abschnittes 46 des Maschinenrahmens 39 angeordnet. Das durch einen Antrieb 47 höhenverstellbare Einschwellen-Stopfaggregat 43 ist mit zueinander beistellbaren Stopfpickeln 48 zum Unterstopfen einer einzelnen Schwelle 22 ausgestattet. Der Zusatz-Stopfmaschine 5 ist ein Detektor 49 zur automatischen Erfassung einer mit 50 bezeichneten Schwellenmarkierung zugeordnet. Am in Arbeitsrichtung hinteren Ende der Zusatz-Stopfmaschine 5 ist eine höhenverstellbare und durch einen Antrieb 51 rotierbare Kehrbürste 52 mit einem Querförderband 53 angeordnet. Zur Energieversorgung der verschiedenen Antriebe sowie eines Fahrantriebes 54 dient ein Motor 55.

Im folgenden wird die Funktionsweise der beschriebenen Maschinenanordnung 1 näher erläutert:

Die Maschinenanordnung 1 wird zweckmäßigerweise unter Ankupplung der Zusatz-Stopfmaschine 5 an die Stopfmaschine 4 gemeinsam zur Einsatzstelle verfahren. Sobald diese erreicht ist, wird die Zusatz-Stopfmaschine 5 von der Stopfmaschine 4 abgekuppelt. Mit der in Arbeitsrichtung vorderen Stopfmaschine 4 erfolgt nun durch Beaufschlagung des Fahrantriebes 35 eine kontinuierliche Vorwärtsbewegung des Maschinenrahmens 10, während der Arbeitsrahmen 14 mitsamt den Mehrfach-Stopfaggregaten 18,19 durch intermittierende Beaufschlagung des Verschiebeantriebes 66 schrittweise von Stopf- zu Stopfstelle vorwärtsbewegt wird. Sobald der Arbeitsrahmen 14 örtlich stillsteht, erfolgt unter Beaufschlagung der Antriebe 25 ein gleichzeitiges Absenken beider Mehrfach-Stopfaggregate 18,19 zum gleichzeitigen Unterstopfen zweier Schwellenpaare, zwischen denen eine mittige Schwelle 22 liegt, die bei dieser Gruppenunterstopfung nicht unterstopft wird. Unmittelbar vor Durchführung der Gruppenunterstopfung erfolgt durch den Einsatz der beiden Gleishebe- und Richtaggregate 27 in Verbindung mit dem Bezugsystem 30 eine gegebenenfalls erforderliche Gleislagekorrektur. Nach der gleichzeitigen Unterstopfung der insgesamt vier Schwellen 22 werden die beiden Mehrfach-Stopfaggregate 18,19 wiederum angehoben und gemeinsam mit dem Arbeitsrahmen 14 unter Beaufschlagung des Verschiebeantriebes 66 um eine dem fünffachen Schwellenabstand a entsprechende Wegstrecke vorwärtsbewegt (s. Pfeile 56). Dort beginnt wiederum unter Absenken der beiden Mehrfach-Stopfaggregate 18,19 der beschriebene Stopfzyklus zum gleichzeitigen Unterstopfen von insgesamt vier Schwellen 22.

Mit dem Absenken der beiden Mehrfach-Stopfaggregate 18,19 wird der vorzugsweise berührungslos arbeitende Schwellentaster 37 für eine Schwellenzählung aktiviert. Sobald die bei der obgenannten Unterstopfung nicht unterstopfte mittige Schwelle 22 im Bereich der Markiervorrichtung 36 zu liegen kommt, wird diese automatisch aktiviert. Damit wird die genannte nicht unterstopfte Schwelle 22 zur Kennzeichnung mit Farbe besprüht, wodurch eine Schwellenmarkierung 50 gebildet wird. In diesem Zusammenhang ist natürlich jede bekannte Art einer Schwellenmarkierung, z.B. eine entsprechende Magnetisierung des der Schwelle 22 zugeordneten Schienenbereiches oder dergleichen, denkbar. Die Schwellenmarkierung 50 kann natürlich auch direkt im Bereich zwischen den beiden Mehrfach-Stopfaggregaten 18,19 durchgeführt werden.

Sobald die in der Arbeitskabine 44 befindliche Bedienungsperson eine Schwellenmarkierung 50 registriert, wird die Zusatz-Stopfmaschine 5 unter Zentrierung des Einschwellen-Stopfaggregates 43 über der mit der Schwellenmarkierung 50 versehenen Schwelle 22 gestoppt. Unter Beaufschlagung der Antriebe 47 der beiden jeweils einer Schiene 57 des Gleises 2 zugeordneten Einschwellen-Stopfaggregate 43 erfolgt eine auch als Restunterstopfung zu bezeichnende Unterstopfung der bei der Gruppenunterstopfung durch die vorgeordnete Stopfmaschine 4 nicht unterstopften Schwelle 22. Die Restunterstopfung wird nach Erreichen eines in der Steuereinrichtung 45 vorgewählten Stopfdruckes, der in Beistellantrieben 58 der Stopfpickel 48 registriert wird, beendet. Da während dieser Restunterstopfung das Gleis 2 nicht angehoben wird, bleibt die während der Gruppenunterstopfung mit dem gleichzeitigen Unterstopfen von vier Schwellen 22 korrigierte Gleislage völlig unbeeinflußt. Alternativ kann die Maschinenvorfahrt auch automatisch gestoppt werden, sobald der Detektor 49 eine Schwellenmarkierung 50 registriert hat.

Bei den im folgenden beschriebenen Ausführungsbeispielen werden funktionsgleiche Teile der Einfachheit halber mit denselben Bezugszeichen wie im Ausführungsbeispiel nach Fig. 1 bis 3 bezeichnet.

Die in Fig. 4 dargestellte Ausführungsvariante unterscheidet sich im Vergleich zu der zuvor beschriebenen Variante dadurch, daß sich der Arbeitsrahmen 14 an beiden Längsenden durch ein eigenes Schienenfahrwerk 15 am Gleis 2 abstützt. Die Relativverschiebung zwischen Maschinenrahmen 10 und dem Arbeitsrahmen 14 erfolgt unter Beaufschlagung des Verschiebeantriebes 66 in Verbindung mit einem Fahrantrieb 59 des Schienenfahrwerkes 15.

Wie in einem anderen Beispiel in Fig. 5 ersichtlich, setzt sich die Stopfmaschine 4 aus zwei durch ein Gelenk 60 miteinander verbundenen Maschinenrahmen 10,39 zusammen, wobei der in Arbeitsrichtung nachfolgende trailerförmige und das Einschwellen-Stopfaggregat 43 aufweisende Maschinenrahmen 39 die Zusatz-Stopfmaschine 5 bildet. Das Einschwellen-Stopfaggregat 43 ist auf horizontal und in Maschinenlängsrichtung verlaufenden Führungen 61 verschiebbar gelagert und mit einem Längsverschiebeantrieb 62 verbunden. Die beiden Mehrfach-Stopfaggregate 18,19, die jeweils zum gleichzeitigen Unterstopfen zweier Schwellen 22 ausgebildet sind, sind direkt am Maschinenrahmen 10 angeordnet.

Diese Stopfmaschine 4 bzw. Maschinenanordnung 1 wird schrittweise von Stopf- zu Stopfstelle verfahren, wobei der Abstand zwischen den aufeinanderfolgenden Stopfstellen dem fünffachen Schwellenabstand a entspricht. Während mit den beiden Mehrfach-Stopfaggregaten 18,19 im Rahmen der Gruppenunterstopfung die gleichzeitige Unterstopfung von vier Schwellen 22 erfolgt, wird parallel dazu mit dem nachgeordneten Einschwellen-Stopfaggregat 43 die Restunterstopfung der bei der Gruppenunterstopfung nicht unterstopften Einzelschwelle durchgeführt. Unmittelbar vor der Unterstopfung wird das Einschwellen-Stopfaggregat 43 automatisch über der zu unterstopfenden Schwelle 22 zentriert. Dies ist durch einen mit der Steuereinrichtung 34 verbundenen Wegmesser 63 erzielbar, der automatisch mit der Absenkung der beiden Mehrfach-Stopfaggregate 18,19 mit der Wegmessung beginnt.

Die in Fig. 6 ersichtliche Stopfmaschine 4 bzw. Maschinenanordnung 1 weist einen Verschiebeantrieb 64 als Kupplungseinrichtung zwischen den beiden Maschinenrahmen 10,39 auf. Mit Hilfe dieses Verschiebeantriebes 64 läßt sich eine geringfügige Distanzänderung zwischen den Mehrfach-Stopfaggregaten 18,19 einerseits und dem Einschwellen-Stopfaggregat 43 andererseits durchführen, um dessen Zentrierung über der zu unterstopfenden Einzelschwelle zu ermöglichen. Jedes Mehrfach-Stopfaggregat 18,19 ist zum gleichzeitigen Unterstopfen von drei in Maschinenlängsrichtung unmittelbar benachbarten Schwellen 22 mit drei Paaren von Stopfpickeln 20 ausgestattet. Die gesamte Maschinenanordnung 1 wird unter Zurücklegung einer Wegstrecke, die einem siebenfachen Schwellenabstand a entspricht, schrittweise verfahren. Es wäre natürlich auch möglich, als Mehrfach-Stopfaggregat 18,19 ein Zweischwellen-Stopfaggregat mit einem Dreischwellen-Stopfaggregat zu kombinieren.

Schließlich wird durch Fig. 7 eine weitere Variante einer Stopfmaschine 4 bzw. einer Maschinenanordnung 1 aufgezeigt, bei der die Zusatz-Stopfmaschine 5 einen trailerförmig ausgebildeten Maschinenrahmen 39 aufweist. Dieser ist längsverschiebbar am hinteren Ende des Maschinenrahmens 10 der Stopfmaschine 4 gelagert und mit Hilfe eines Verschiebeantriebes 65 längsverschiebbar.

## Patentansprüche

1. Verfahren zum Unterstopfen eines Gleises, wobei in einem bezüglich der Arbeitsrichtung ersten Arbeitsvorgang eine Unterstopfung einer Schwellengruppe und in einem weiteren, nachfolgenden Arbeitsvorgang eine Unterstopfung der restlichen, beim ersten Arbeitsvorgang übersprungenen Schwellen durchgeführt wird, dadurch gekennzeichnet, daß der erste Arbeitsvorgang - als Gruppenunterstopfung bezeichnet - einen insgesamt wenigstens fünf hintereinander angeordnete Schwellen betreffenden Schwellenabschnitt umfaßt, wobei unter Korrektur der Höhen- und Seitenlage des Gleises lediglich eine einer einzigen mittigen Schwelle unmittelbar vorgeordnete Gruppe von Schwellen und eine dieser mittigen Schwelle unmittelbar nachgeordnete Gruppe von Schwellen gleichzeitig unterstopft wird, und daß im nachfolgenden Arbeitsvorgang - als Restunterstopfung bezeichnet - die bei der Gruppenunterstopfung übersprungene bzw. nicht unterstopfte mittlere Schwelle jedes Schwellenabschnittes unterstopft wird.

2. Verfahren nach Anspruch 1, dadurch gekennzeichnet, daß eine Korrektur der Gleislage lediglich in Verbindung mit der Gruppenunterstopfung durchgeführt wird.

3. Verfahren nach Anspruch 1 oder 2, dadurch gekennzeichnet, daß das Einschwellen-Stopfaggregat (43) in Abhängigkeit von der durch die Maschinenvorfahrt zurückgelegten Wegstrecke automatisch über der zu unterstopfenden Schwelle (22) zentriert und zur Durchführung des Stopfvorganges abgesenkt wird.

4. Verfahren nach einem der Ansprüche 1, 2 oder 3, dadurch gekennzeichnet, daß die Restunterstopfung nach Erreichen eines vorwählbaren Stopfdruckes automatisch beendet wird.

5. Stopfmaschine (4) zum gleichzeitigen Unterstopfen einer Vielzahl von Schwellen (22) eines Gleises (2), bestehend aus einem auf Schienenfahrwerken (11) abgestützten Maschinenrahmen (10), zwei jeweils zum gleichzeitigen Unterstopfen von wenigstens zwei Schwellen (22) ausgebildeten und in Maschinenlängsrichtung hintereinander angeordneten Mehrfach-Stopfaggregaten (18,19), einem Gleishebe- und Richtaggregat (27), sowie einem Bezugsystem (30) zur Durchführung von Gleislagekorrekturen, wobei mit der Distanzierung zweier in Maschinenlängsrichtung benachbarter - in ihrer Ausgangsposition zum Unterstopfen befindlicher - und durch einen Beistellantrieb (24) zueinander beistellbarer Stopfpickel (20) jedes Mehrfach-Stopfaggregates (18,19) ein Schwellenabstand (a) definiert ist, dadurch gekennzeichnet, daß die beiden in Maschinenlängsrichtung aneinandergrenzenden Stopfpickel (20) der beiden Mehrfach-Stopfaggregate (18,19) in einer einem Schwellenabstand (a) entsprechenden Distanz voneinander distanziert sind, und daß ein erstes Gleishebe- und Richtaggregat (27) zwischen den beiden Mehrfach-Stopfaggregaten (18,19) angeordnet und ein zweites Gleishebe- und Richtaggregat (27) dem in Arbeitsrichtung vorderen Mehrfach-Stopfaggregat (19) der Stopfmaschine (4) unmittelbar vorgeordnet ist, wobei zwischen den beiden Mehrfach-Stopfaggregaten (18,19) ein durch Tastrollen (28) am Gleis (2) abrollbares und höhenverstellbar gelagertes Tastorgan (29) angeordnet ist, das über Meßfühler (31) mit einer Bezugslinie (32) des Bezugsystems (30) in Verbindung steht.

6. Stopfmaschine nach Anspruch 5, dadurch gekennzeichnet, daß beide Mehrfach-Stopfaggregate (18,19) auf einem in Maschinenlängsrichtung verlaufenden Arbeitsrahmen (14) befestigt sind, der sich mit seinem in Arbeitsrichtung hinteren Ende über ein Schienenfahrwerk (15) direkt am Gleis (2) und mit seinem vorderen Ende (16) durch einen Verschiebeantrieb (66) längsverschiebbar am Maschinenrahmen (10) der Stopfmaschine (4) abstützt.

7. Stopfmaschine nach Anspruch 6, dadurch gekennzeichnet, daß sich der Arbeitsrahmen (14) an beiden Enden jeweils über ein Schienenfahrwerk (15) am Gleis (2) abstützt (Fig. 4).

8. Stopfmaschine nach einem der Ansprüche 5 bis 7, gekennzeichnet durch eine gelenkig an den Maschinenrahmen (10) der Stopfmaschine (4) anschließbare, einen auf Schienenfahrwerken (38) abstützbaren Maschinenrahmen (39) mit einem höhenverstellbaren Einschwellen-Stopfaggregat (43) zum Unterstopfen einer einzelnen Schwelle (22) aufweisende Zusatz-Stopfmaschine (5).

9. Stopfmaschine nach Anspruch 8, dadurch gekennzeichnet, daß der Stopf- und der Zusatz-Stopfmaschine (4,5) jeweils ein eigener Fahrantrieb (35,54) für eine voneinander unabhängige Verfahrbarkeit zugeordnet ist, und daß beide Stopfmaschinen (4,5) für eine gemeinsame Überstellfahrt durch eine Kupplungseinrichtung (6) miteinander verbindbar sind (Fig. 1).

10. Stopfmaschine nach Anspruch 8, dadurch gekennzeichnet, daß der die Zusatz-Stopfmaschine (5) bildende Maschinenrahmen (39) über ein Gelenk (60) an den vorgeordneten Maschinenrahmen (10) der Stopfmaschine (4) angelenkt ist (Fig. 5 bis 7).

11. Stopfmaschine nach Anspruch 10, dadurch gekennzeichnet, daß das Gelenk (60) durch einen Verschiebeantrieb (65) in Maschinenlängsrichtung verschiebbar ausgebildet ist (Fig. 7).

12. Stopfmaschine nach einem der Ansprüche 8 bis 11, dadurch gekennzeichnet, daß das Einschwellen-Stopfaggregat (43) der Zusatz-Stopfmaschine (5) auf einer horizontal und in Maschinenlängsrichtung verlaufenden, mit dem Maschinenrahmen (39) verbundenen Führung (61) verschiebbar gelagert und mit einem Längsverschiebeantrieb (62) verbunden ist (Fig. 5).

13. Stopfmaschine nach einem der Ansprüche 8 bis 12, dadurch gekennzeichnet, daß ein Antrieb (47) zur Höhenverstellung des Einschwellen-Stopfaggregates (43) und der Längsverschiebeantrieb (62) für eine automatische Beaufschlagung durch eine Steuereinrichtung (34) ausgebildet sind, der ein Wegmesser (63) zur Erfassung der durch die Stopfmaschine (4) zurückgelegten Wegstrecke zugeordnet ist.

14. Stopfmaschine nach einem der Ansprüche 5 bis 13, gekennzeichnet durch eine Markiervorrichtung (36) zur Kennzeichnung einer Schwelle (22).

15. Stopfmaschine nach Anspruch 14, dadurch gekennzeichnet, daß der Markiervorrichtung (36) ein Schwellentaster (37) zur automatischen Durchführung einer Schwellenmarkierung (50) zugeordnet ist.

16. Stopfmaschine nach einem der Ansprüche 8 bis 15, dadurch gekennzeichnet, daß der Zusatz-Stopfmaschine (5) ein Detektor (49) zur automatischen Erfassung einer Schwellenmarkierung (50) und Einleitung eines Stopfvorganges zugeordnet ist.

17. Stopfmaschine nach einem der Ansprüche 8 bis 16, dadurch gekennzeichnet, daß der Maschinenrahmen (39) der Zusatz-Stopfmaschine (5) durch eine obere Umrißebene (40) begrenzt ist, deren Abstand von der Schienenoberkante (41) an einem - zum Anschluß an die Stopfmaschine (4) vorgesehenen - Ende (42) des Maschinenrahmens (39) höchstens 3,5 Meter und am gegenüberliegenden Ende höchstens 2 Meter beträgt.

18. Stopfmaschine nach einem der Ansprüche 8 bis 17, dadurch gekennzeichnet, daß dem in Arbeitsrichtung hinteren Ende der Zusatz-Stopfmaschine (5) eine durch einen Antrieb (51) rotierbare Kehrbürste (52) zugeordnet ist.

19. Stopfmaschine nach einem der Ansprüche 17 oder 18, dadurch gekennzeichnet, daß zwischen den beiden Schienenfahrwerken (38) der Zusatz-Stopfmaschine (5) lediglich das Einschwellen-Stopfaggregat (43) und eine Arbeitskabine (44) vorgesehen sind, wobei die Arbeitskabine (44) und das Einschwellen-Stopfaggregat (43) unterhalb eines nach oben gekröpft ausgebildeten Abschnittes (46) des Maschinenrahmens (39) angeordnet sind.

20. Maschinenanordnung (1) zum Unterstopfen eines Gleises (2) mit einer Stopfmaschine (4) nach Anspruch 5, gekennzeichnet durch eine weitere, mit einem eigenen Fahrantrieb (54) selbständig verfahrbare Zusatz-Stopfmaschine (5) mit einem durch einen Antrieb (47) höhenverstellbaren Einschwellen-Stopfaggregat (43) zum Unterstopfen einer einzelnen Schwelle (22), wobei die beiden Stopfmaschinen (4,5) durch eine Kupplungseinrichtung (6) für eine gemeinsame Überstellfahrt miteinander verbindbar sind.

## Claims

1. A method for tamping a track, in which a group of sleepers is tamped in a first working procedure, with respect to the working direction, and the remaining sleepers which were left out in the first working procedure are tamped in a further, following working procedure, characterized in that the first working procedure - called group tamping - covers a sleeper section involving a total of at least five consecutive sleepers, during which, with correction of the vertical and lateral geometry of the track, only a group of sleepers immediately preceding a single middle sleeper and a group of sleepers immediately following this middle sleeper are tamped simultaneously, and in that in the following working procedure - called residual tamping - the middle sleeper of each sleeper section which was left out or not tamped during the group tamping is tamped.

2. A method according to claim 1, characterized in that a correction of the track geometry is carried out only in combination with the group tamping.

3. A method according to claim 1 or 2, characterized in that the single sleeper tamping unit (43) is automatically centred over the sleeper (22) to be tamped in dependence on the distance covered by the machine's advance and is lowered to perform the tamping operation.

4. A method according to one of claims 1, 2 or 3, characterized in that the residual tamping is automatically terminated when a preselectable tamping pressure is reached.

5. A tamping machine (4) for simultaneously tamping a plurality of sleepers (22) of a track (2), comprising a machine frame (10) supported on on-track undercarriages (11), two multiple tamping units (18,19) designed for simultaneously tamping at least two sleepers (22) respectively and arranged one following the other in the longitudinal direction of the machine, a track lifting and lining unit (27), and also a reference system (30) for implementing track geometry corrections, wherein a sleeper spacing (a) is defined by the spacing apart of two tamping tines (20) - located in their starting position for tamping - of each multiple tamping unit (18,19), the said tamping tines being adjacent in the longitudinal direction of the machine and squeezable together by means of a squeeze drive (24),
characterized in that the two tamping tines (20) of the two multiple tamping units (18,19), which are adjacent to one another in the longitudinal direction of the machine, are spaced apart from one another by a distance equivalent to a sleeper spacing (a), and in that a first track lifting and lining unit (27) is arranged between the two multiple tamping units (18,19), and a second track lifting and lining unit (27) immediately precedes the front multiple tamping unit (19), in the working direction, of the tamping machine (4), with a tracing element (29) being arranged between the two multiple tamping units (18,19) which is designed to roll along the track (2) by means of tracing rollers (28) and is mounted for vertical adjustment, the tracing element being connected by way of measuring feelers (31) to a reference line (32) of the reference system (30).

6. A tamping machine according to claim 5, characterized in that both multiple tamping units (18,19) are secured to a working frame (14) extending in the longitudinal direction of the machine, the rear end of the said working frame in the working direction being supported directly on the track (2) by means of an on-track undercarriage (15) and its front end (16) being supported for longitudinal displacement by means of a displacement drive (66) on the machine frame (10) of the tamping machine (4).

7. A tamping machine according to claim 6, characterized in that the working frame (14) is supported at both ends on the track (2) by means of respective on-track undercarriages (15) (Fig. 4).

8. A tamping machine according to one of claims 5 to 7, characterized by an auxiliary tamping machine (5) which may be connected in an articulated manner to the machine frame (10) of the tamping machine (4) and has a machine frame (39) which may be supported on on-track undercarriages (38) and which comprises a vertically adjustable single sleeper tamping unit (43) for tamping a single sleeper (22).

9. A tamping machine according to claim 8, characterized in that respective separate motive drives (35,54) are associated with the tamping- and the auxiliary tamping machine (4,5) for mutually independent mobility, and in that both tamping machines (4,5) may be joined together for joint transfer travel by means of a coupling device (6) (Fig. 1).

10. A tamping machine according to claim 8, characterized in that the machine frame (39) forming the auxiliary tamping machine (5) is pivotally connected to the preceding machine frame (10) of the tamping machine (4) by means of an articulation (60) (Fig. 5 to 7).

11. A tamping machine according to claim 10, characterized in that the articulation (60) is designed so as to be displaceable in the longitudinal direction of the machine by means of a displacement drive (65) (Fig. 7).

12. A tamping machine according to one of claims 8 to 11, characterized in that the single sleeper tamping unit (43) of the auxiliary tamping machine (5) is displaceably mounted on a guide (61) extending horizontally and in the longitudinal direction of the machine and connected to the machine frame (39), and is connected to a longitudinal displacement drive (62) (Fig. 5).

13. A tamping machine according to one of claims 8 to 12, characterized in that a drive (47) is designed for vertically adjusting the single sleeper tamping unit (43), and the longitudinal displacement drive (62) is designed for automatic operation by means of a control unit (34) with which an odometer (63) is associated to determine the distance covered by the tamping machine (4).

14. A tamping machine according to one of claims 5 to 13, characterized by a marking device (36) to mark a sleeper (22).

15. A tamping machine according to claim 14, characterized in that a sleeper sensor (37) is associated with the marking device (36) for automatically effecting a sleeper marking (50).

16. A tamping machine according to one of claims 8 to 15, characterized in that a detector (49) is associated with the auxiliary tamping machine (5) for automatically detecting a sleeper marking (50) and initiating a tamping operation.

17. A tamping machine according to one of claims 8 to 16, characterized in that the machine frame (39) of the auxiliary tamping machine (5) is bounded by an upper contour plane (40) whose distance from the top (41) of the rail at one end (42) of the machine frame (39) - provided for the connection to the tamping machine (4) - is a maximum of 3.5 metres and at the opposite end a maximum of 2 metres.

18. A tamping machine according to one of claims 8 to 17, characterized in that a sweeping broom (52) which is rotatable by means of a drive (51) is associated with the rear end of the auxiliary tamping machine (5), in the working direction.

19. A tamping machine according to one of claims 17 or 18, characterized in that provided between the two on-track undercarriages (38) of the auxiliary tamping machine (5) are merely the single sleeper tamping unit (43) and an operator's cabin (44), the operator's cabin (44) and the single sleeper tamping unit (43) being arranged beneath a portion (46) of the machine frame (39) which is designed so as to be upwardly recessed.

20. A machine arrangement (1) for tamping a track (2) with a tamping machine (4) according to claim 5, characterized by a further, auxiliary tamping machine (5), designed for independent mobility with its own motive drive (54) and comprising a single sleeper tamping unit (43) which is vertically adjustable by means of a drive (47) for tamping a single sleeper (22), wherein the two tamping machines (4,5) may be joined together by means of a coupling device (6) for combined transfer travel.

## Revendications

1. Machine pour le bourrage d'une voie ferrée, où sont effectués, dans un premier processus opératoire par rapport à la direction de travail, un bourrage d'un groupe de traverses et, dans un autre processus opératoire, subséquent, un bourrage des traverses restantes, sautées lors du premier processus opératoire, caractérisée en ce que le premier processus opératoire - que l'on appelle le bourrage par le dessous de groupe - comprend un tronçon de traverses concernant globalement au moins cinq traverses disposées les unes derrière les autres, où, en procédant à une correction de la position en hauteur et latérale de la voie ferrée, on ne bourre seulement qu'un groupe, placé directement à l'avant d'une traverse médiane unique, de traverses et, simultanément, un groupe de traverses disposées directement à l'arrière de cette traverse médiane, et en ce que lors du processus opératoire subséquent - que l'on appelle le bourrage résiduel - la traverse médiane non bourrée, ayant été sautée lors du bourrage de groupe, de chaque tronçon de traverse est soumise à un bourrage.

2. Procédé selon la revendication 1, caractérisé en ce qu'une correction de la position de la voie ferrée est exécutée seulement en liaison avec le bourrage par groupe.

3. Procédé selon la revendication 1 ou 2, caractérisé en ce que le groupe de bourrage pour une traverse (43) est abaissé en fonction de la distance parcourue par l'avancement de la machine, automatiquement, au-dessus de la traverse (22) en cours de bourrage, de façon centrée, et pour effectuer le processus de bourrage.

4. Procédé selon l'une des revendications 1, 2 ou 3, caractérisé en ce que le bourrage résiduel est achevé automatiquement après atteinte d'une pression de bourrage présélectionnable.

5. Machine à bourrage (4) pour bourrer simultanément une pluralité de traverses (22) d'une voie ferrée (2), constituée d'un cadre de machine (10) soutenu sur un mécanisme de déplacement ferroviaire (11), de deux groupes de bourrage multiple (18, 19) réalisés chacun pour bourrer simultanément au moins deux traverses (22) et disposés l'un derrière l'autre dans la direction longitudinale de la machine, d'un groupe de levage et de dressage de voie ferrée (27), ainsi que d'un système de référence (30) pour exécuter des corrections de position de voie ferrée, un espacement entre traverses (a) étant défini, à l'aide de l'espacement entre deux pointes de bourrage (20) voisines dans la direction longitudinale de la machine - se trouvant à leur position initiale pour procéder au bourrage - et pouvant être calés l'un par rapport à l'autre par un entraînement de calage (24), de chaque groupe de bourrage multiple (18, 19), caractérisée en ce que les deux pointes de bourrage (20), limitrophes dans la direction longitudinale de la machine, des deux groupes de bourrage multiple (18,1 19) sont espacées l'un de l'autre d'une distance correspondant à un espacement de traverse (a), et en ce qu'un premier groupe de levage et de dressage de voie ferrée (27) est disposé entre les deux groupes de bourrage multiple (18, 19) et un deuxième groupe de levage et de dressage de voie (27) est disposé directement à l'avant du groupe de bourrage multiple (19) placé à l'avant, dans la direction de travail, de la machine à bourrage (4), entre les deux groupes de bourrage multiple (18, 19) étant disposé un organe de palpage (29), monté de façon à pouvoir rouler et être réglé en hauteur sur la voie ferrée (2) par des roues de palpage (28), qui est relié par l'intermédiaire de sonde de mesure (31) à une ligne de référence (32) appartenant au système de référence (30).

6. Machine à bourrage selon la revendication 5, caractérisée en ce que les deux groupes de bourrage multiple (18, 19) sont fixés sur un cadre de travail (14) s'étendant dans la direction longitudinale de la machine, qui prend appui, par son extrémité située à l'arrière dans la direction de travail, par l'intermédiaire d'un mécanisme de déplacement ferroviaire (15) directement sur la voie (2), et par son extrémité avant (16), par un entraînement de déplacement (66) de façon déplacable longitudinalement sur le cadre de machine (10) de la machine à bourrage (4).

7. Machine à bourrage selon la revendication 6, caractérisée en ce que le cadre de travail (14) prend appui sur chacune des deux extrémités sur la voie (2) par l'intermédiaire d'un mécanisme de déplacement ferroviaire (15) (figure 4).

8. Machine à bourrage selon l'une des revendications 1 à 7, caractérisée par une machine à bourrage additionnelle (5), pouvant être raccordée de façon articulée au cadre de machine (10) de la machine à bourrage (4), présentant un cadre de machine (39), susceptible d'être soutenu sur des mécanismes de déplacement ferroviaires (38), le cadre de machine (39) comportant un groupe de bourrage pour une traverse (43), réglable en hauteur, destiné à bourrer par le dessous une traverse (22) individuelle.

9. Machine à bourrage selon la revendication 8, caractérisée en ce qu'à la machine à bourrage et à la machine à bourrage additionnelle (4,5) est chaque fois associé un entraînement de roulage (35, 54) propre, pour assurer une mobilité mutuellement indépendante, et en ce que les deux machines à bourrage (4, 5) sont susceptibles d'être reliées ensemble au moyen d'un dispositif d'accouplement (6), pour effectuer un déplacement haut-le-pied commun (figure 1).

10. Machine à bourrage selon la revendication 8, caractérisée en ce que le cadre de machine (39) constituant la machine à bourrage additionnelle (6) est articulé, par l'intermédiaire d'une articulation (60), au cadre de machine (10), disposé devant, de la machine à bourrage (4) (figures 5 à 7).

11. Machine à bourrage selon la revendication 10, caractérisée en ce que l'articulation (60) est réalisée de façon à être déplacable dans la direction longitudinale de la machine, au moyen d'un entraînement de déplacement (65) (figure 7).

12. Machine à bourrage selon l'une des revendications 8 à 11, caractérisée en ce que le groupe de bourrage pour une traverse (43) de la machine à bourrage additionnelle (5) est monté de façon à être déplacable sur un guidage (61) relié au cadre de machine (39), s'étendant horizontalement et dans la direction longitudinale de la machine, et est relié à un entraînement de déplacement longitudinal (62) (figure 5).

13. Machine à bourrage selon l'une des revendications 8 à 12, caractérisée en ce qu'un entraînement (47), destiné au réglage en hauteur du groupe de bourrage pour une traverse (43), et l'entraînement de déplacement longitudinal (62) pour une sollicitation automatique sont réalisés par un dispositif de commande (34), auquel est associé un capteur de déplacement (63) destiné à appréhender la distance parcourue par la machine à bourrage (4).

14. Machine à bourrage selon l'une des revendications 5 à 13, caractérisée par un dispositif de marquage (36) destiné à identifier une traverse (22).

15. Machine à bourrage selon la revendication 14, caractérisée en ce qu'au dispositif de marquage (36) est associé un palpeur de traverse (37), destiné à effectuer automatiquement un marquage de traverse (50).

16. Machine à bourrage selon l'une des revendications 8 à 15, caractérisée en ce qu'à la machine à bourrage additionnelle (5) est associé un détecteur (49) destiné à appréhender de façon automatique un marquage de traverse (50) et à lancer un processus de bourrage.

17. Machine à bourrage selon l'une des revendications 8 à 16, caractérisée en ce que le cadre de machine (39) de la machine à bourrage additionnelle (5) est limité par un plan de contour supérieur (40), dont l'espacement vis-à-vis de l'arête supérieure (41) de' rail, à une extrémité (42) - prévue pour le raccordement à la machine à bourrage (4) - du cadre de machine (39) est au plus de 3,5 mètres et, à l'extrémité opposée, au plus de 2 mètres.

18. Machine à bourrage selon l'une des revendications 8 à 17, caractérisée en ce qu'une brosse de balayage (52), pouvant tourner au moyen d'un entraînement (51), est associée à l'extrémité, située à l'arrière dans la direction de travail, de la machine à bourrage additionnelle (5).

19. Machine à bourrage selon l'une des revendications 17 ou 18, caractérisée en ce qu'entre les deux mécanismes de déplacement ferroviaires (38) de la machine à bourrage additionnelle (5) est prévu uniquement le groupe de bourrage pour une traverse (43) et une cabine de travail (44), la cabine de travail (44) et le groupe de bourrage pour une traverse (43) étant disposés au-dessous d'un tronçon (46), réalisé coudé vers le haut, du cadre de machine (39).

20. Installation (1) pour bourrer par le dessous une voie (2) avec une machine à bourrage (4) selon la revendication 5, caractérisée par une machine à bourrage additionnelle (5) supplémentaire, déplacable de façon autonome avec un entraînement de roulage (54) propre, ayant un groupe de bourrage pour une traverse (43) réglable en hauteur par un entraînement (47), pour assurer le bourrage par au-dessous d'une traverse individuelle (22), les deux machines à bourrage (4, 5) étant susceptibles d'être reliées ensemble par l'intermédiaire d'un dispositif d'accouplement (6), pour effectuer un déplacement haut-le-pied commun.
